# FASCICULE DE BREVET EUROPEEN

(11) **EP 1 681 694 B1**
(45) Date de publication et mention de la délivrance du brevet: **01.08.2007**
(21) Numéro de dépôt: 06100168.1
(22) Date de dépôt: 09.01.2006
(51) Int. Cl.: H01H 9/54

(54) **Dispositif de commutation avec limiteur électronique de courant**
Schaltvorrichtung mit elektronischem Strombegrenzer
Switching device with electronic current limiter

(30) Priorité: 18.01.2005 FR 0550137
(43) Date de publication de la demande: 19.07.2006
(73) Titulaire: SCHNEIDER ELECTRIC INDUSTRIES SAS, 92500 Rueil-Malmaison (FR)
(72) Inventeur: Carcouet, Sébastien, c/o Schneider Electric Ind., 92500 Rueil-Malmaison (FR); Boudet, Thierry, c/o Schneider Electric Industries, 92500 Rueil-Malmaison (FR)
(74) Mandataire: Bié, Nicolas

(56) Documents cités:
- DE-A1- 19 731 269
- DE-A1- 19 734 589
- US-A- 5 375 027

## Description

La présente invention se rapporte à un dispositif de commutation de courant associant au moins un commutateur de courant et un limiteur électronique de courant.

Dans le but de préserver les contacts d'un commutateur de courant, Il est connu que, lors de l'ouverture ou de la fermeture du commutateur de courant, il est nécessaire d'éviter la naissance d'un arc électrique entre les contacts afin de limiter l'usure des contacts du commutateur de courant et d'augmenter par conséquent la durée de vie du dispositif. Il est connu par exemple par le document DE 195 30 494 d'utiliser un limiteur électronique de courant dans un disjoncteur. Dans un disjoncteur, la limitation du courant est réalisée de manière automatique lorsqu'un certain seuil de courant est dépassé. En outre, l'information d'ouverture des contacts du commutateur n'étant pas prévisible, il est impossible de limiter le courant lors de l'ouverture des contacts.

Le document "DE 197 31 269 A1 décrit un dispositif de commutation de courant selon le préambule de la revendication 1.

Le but de l'invention est de proposer un dispositif de commutation de courant dans lequel l'ouverture ou la fermeture d'un commutateur est assurée sur commande sans apparition d'arc électrique.

Ce but est atteint par un dispositif de commutation de courant comportant au moins un commutateur de courant pour commuter une charge électrique dans un circuit électrique de puissance et caractérisé en ce qu'il comporte également un limiteur électronique de courant mis en série avec ledit commutateur de courant et des moyens de commande du limiteur électronique de courant aptes à piloter l'activation ou la désactivation du limiteur électronique de courant, ces moyens de commande étant couplés au commutateur de courant de sorte que les moyens de commande activent le limiteur électronique de courant afin d'obtenir lors de la commutation du commutateur un courant ayant une valeur inférieure ou égale à une valeur seuil déterminée.

Dans le cas d'un contacteur avec limiteur de courant, la commutation est ainsi réalisée une fois que le courant est limité à une valeur inférieure à celle d'apparition d'un arc électrique. Une fois la commutation effectuée, les moyens de commande désactivent le limiteur électronique de courant ce qui se traduit par une diminution de sa résistance et ce qui permet de rétablir le courant normal dans le circuit électrique. En limitant ainsi le courant, on limite l'usure des contacts du commutateur de courant et on augmente par conséquent la durée de vie du dispositif.

Selon l'invention, les moyens de commande coordonnent l'activation ou la désactivation du limiteur de courant et la commutation du commutateur de courant afin de limiter le courant à une valeur inférieure à celle d'apparition d'un arc électrique lors de l'ouverture ou de la fermeture du commutateur de courant. Cette coordination est selon les cas réalisée automatiquement de par les temps de réponse respectifs du limiteur de courant et du commutateur de courant ou par l'utilisation d'un temporisateur par exemple intégré dans les moyens de commande.

Selon une particularité de l'invention, le temporisateur des moyens de commande est réglé sur une durée déterminée correspondant à un intervalle de temps entre l'envoi d'une commande d'activation au limiteur électronique de courant et l'envoi d'une commande de commutation au commutateur de courant. Une temporisation à l'aide d'un tel temporisateur peut également permettre de maintenir l'activation du limiteur de courant jusqu'à ce que les manoeuvres d'ouverture et de fermeture soient achevées car le non-respect de cette procédure entraînerait l'endommagement du commutateur de courant.

Selon une autre particularité, la valeur seuil est sensiblement égale à zéro. Le limiteur électronique de courant est ainsi utilisé en mode interrupteur.

Selon une autre particularité, le limiteur électronique de courant est fabriqué à partir d'un substrat adapté à l'électronique de puissance, c'est-à-dire adapté pour être intégré dans un circuit d'alimentation d'une charge électrique.

Selon une autre particularité, le substrat du limiteur électronique de courant est en silicium.

Selon une autre particularité, le substrat du limiteur électronique de courant est en carbure de silicium. Le carbure de silicium pourra être utilisé préférentiellement au silicium si le limiteur électronique de courant doit être intégré dans un microsystème et si la tension nominale est supérieure à 400 Vac.

Selon l'invention, étant donné que le circuit électrique est alimenté en courant alternatif, le limiteur électronique de courant doit être bidirectionnel en courant et en tension. Un composant JFET qui est unidirectionnel ne peut donc être utilisé tel quel comme limiteur électronique de courant dans le dispositif selon l'invention. Selon l'invention, le limiteur électronique de courant présente donc une structure réalisée par exemple sur la base d'un JFET en silicium ou en carbure de silicium pour répondre aux besoins de l'invention.

Dans le cas où on souhaite utiliser un composant JFET sans modification, il doit être intégré par exemple au centre d'un pont de diodes ou être associé à un autre composant JFET en parallèle et à des diodes.

Selon une autre particularité, le commutateur de courant est fabriqué selon une technologie de type microsystèmes (micromécanique ou MEMS ou association de MEMS et micromécanique).

Selon une autre particularité, le commutateur de courant fabriqué selon une technologie de type microsystèmes et le limiteur électronique de courant fabriqué en carbure de silicium sont intégrés dans un seul et même composant.

Selon un mode de réalisation particulier, le dispositif comporte une pluralité de commutateurs de courant disposée en parallèle et couplée aux moyens de commande du limiteur électronique de courant.

Selon une autre particularité, à la fermeture du commutateur de courant, l'utilisation d'un tel limiteur électronique de courant permet également de palier l'inconvénient lié aux rebonds éventuels du commutateur de courant.

Selon l'invention, le commutateur de courant assure l'isolation galvanique et présente une résistance faible à l'état passant en régime nominal. En revanche, il n'est pas dimensionné pour assurer seul la coupure du courant nominal. L'utilisation d'un limiteur électronique de courant pour éviter l'apparition d'arcs électrique est nécessaire.

D'autres caractéristiques et avantages vont apparaître dans la description détaillée qui suit en se référant à un mode de réalisation donné à titre d'exemple et représenté par les dessins annexés sur lesquels :
- La figure 1 représente un dispositif de commutation selon l'invention comportant plusieurs commutateurs de courant disposés en parallèle.

L'invention porte sur un dispositif 1 de commutation d'une charge C. Ce dispositif 1 de commutation utilise un limiteur électronique 2 de courant permettant d'éviter l'apparition d'un arc électrique lors de l'ouverture ou de la fermeture d'un commutateur de courant placé dans le circuit électrique de puissance d'alimentation de la charge C en courant alternatif. Ainsi le limiteur électronique 2 de courant permet de ne laisser passer dans le commutateur de courant qu'un courant inférieur à une valeur seuil déterminée sensiblement égale à la valeur de courant d'apparition d'un arc électrique. Lorsque les contacts d'un commutateur sont en or, le courant d'apparition d'un arc électrique est approximativement de 0,3 ampère. Dans ce cas, il suffira donc de limiter le courant à destination du commutateur de courant à une valeur inférieure à 0,3 ampère.

Avant l'ouverture du commutateur, la simple limitation du courant à une valeur non nulle inférieure à la valeur d'apparition d'un arc électrique est suffisante lorsque la charge électrique à alimenter est résistive. En revanche, lorsque la charge est inductive, il est nécessaire de procéder au blocage du limiteur électronique 2 de courant afin de couper complètement le courant dans le circuit électrique de puissance et ainsi éviter les surtensions aux bornes du commutateur lors de son ouverture.

Le dispositif 1 de commutation de courant peut comporter sur le circuit électrique de puissance, un ou plusieurs commutateurs (10, 10a, 10b, 10c, 10d, 10e) de courant disposés en parallèle et mis en série avec un limiteur électronique 2 de courant. Dans le circuit électrique de puissance, le limiteur électronique 2 de courant est placé en amont des commutateurs 10 de courant. Le limiteur électronique de courant est réglé de manière à ne laisser passer, une fois activé, qu'un courant ayant une valeur inférieure à une valeur seuil déterminée, sensiblement égale à celle d'apparition d'un arc électrique dans le ou les commutateurs 10 de courant auquel il est associé.

Le dispositif 1 de commutation comporte des moyens 20 de commande du limiteur électronique 2 de courant. Ces moyens 20 de commande du limiteur électronique 2 de courant pilotent l'activation ou la désactivation du limiteur électronique 2 de courant. Ces moyens 20 de commande ont la particularité d'être couplés aux commutateurs 10 de courant. En effet, lorsqu'une commande d'ouverture ou de fermeture des contacts est envoyée, par exemple par un utilisateur, un signal est reçu par les moyens 20 de commande qui avant ou simultanément à la transmission de cette commande vers les commutateurs 10 de courant, envoient une commande d'activation au limiteur électronique 2 de courant placé en amont des commutateurs 10 de courant. L'activation du limiteur électronique 2 de courant se traduit par une augmentation de sa résistance afin de limiter le courant circulant en direction des commutateurs 10 de courant. Le limiteur électronique 2 de courant limite alors le courant à une valeur qui, selon la nature de la charge, résistive ou inductive, est nulle ou non nulle et dans les deux cas inférieure à celle d'apparition d'un arc électrique dans les commutateurs 10 de courant. Selon les cas, l'envoi de la commande d'activation au limiteur électronique 2 de courant et l'envoi de la commande de commutation aux commutateurs 10 de courant peuvent donc être, dans une première variante, simultanés, ou dans une seconde variante, différés.

Dans la première variante où l'envoi de la commande d'activation au limiteur électronique 2 de courant est simultané à l'envoi de la commande de commutation au commutateur 10 de courant, ce sont les temps de réponse respectifs entre les commutateurs 10 de courant et le limiteur électronique 2 de courant qui permettent d'obtenir une limitation du courant lors de la commutation. Le temps de réponse des commutateurs 10 de courant est alors inférieur au temps de réponse du limiteur électronique 2 de courant. L'activation du limiteur électronique 2 de courant s'effectue donc avant la commutation des commutateurs 10 de courant.

Dans la seconde variante, on utilise une temporisation entre l'envoi des deux commandes. Après l'envoi de la commande d'activation au limiteur électronique 2 de courant et après une durée déterminée, la commande de commutation est envoyée aux commutateurs 10 de courant. Les moyens 20 de commande peuvent comporter par exemple un temporisateur 200 réglé sur une durée déterminée après laquelle ils sont chargés d'envoyer la commande de commutation aux commutateurs 10 de courant. Lors de l'ouverture ou de la fermeture des commutateurs 10 de courant, le courant à destination des commutateurs 10 de courant est maintenu par le limiteur électronique 2 de courant à une valeur inférieure à celle du courant d'apparition d'un arc électrique ce qui permet d'éviter l'apparition d'un arc électrique et donc d'éviter l'usure prématurée des contacts des commutateurs 10 de courant. Ensuite, après l'écoulement d'une durée déterminée, correspondant par exemple à la durée d'ouverture ou de fermeture des commutateurs 10 de courant, réglée par exemple dans le temporisateur 200, les moyens 20 de commande du limiteur électronique 2 de courant envoient une commande de désactivation au limiteur électronique 2 de courant afin de le désactiver. Cela se traduit au niveau du limiteur électronique 2 de courant par une réduction de sa résistance électrique et donc par un rétablissement du courant normal à destination des commutateurs 10 de courant.

Les commutateurs 10 de courant peuvent être fabriqués dans une technologie de type électromécanique classique. Selon une variante de réalisation, ces commutateurs 10 de courant pourront être fabriqués dans une technologie de type microsystèmes (micromécanique ou MEMS ou association de MEMS et micromécanique). Les contacts des commutateurs 10 de courant fabriqués dans une technologie de type microsystèmes ont une surface et une épaisseur faible. Afin de préserver ces surfaces de contact, il est donc indispensable de réaliser les ouvertures et les fermetures des commutateurs de courant sans l'apparition d'arc électrique.

Selon l'invention, le limiteur électronique 2 de courant est fabriqué dans un substrat adapté à l'électronique de puissance, c'est-à-dire adapté pour être intégré dans un circuit d'alimentation d'une charge électrique, et sera par exemple réalisé sur la base d'un JFET (Transistor à effet de champ à jonction) en silicium (Si) ou préférentiellement en carbure de silicium (SiC) si la tension nominale est supérieure à 400 Vac et si le limiteur électronique de courant 2 doit être intégré dans un microsystème. Le carbure de silicium présente notamment l'avantage de disposer d'une faible taille de puce et d'une résistance faible à l'état passant, ce qui permet de limiter les dissipations thermiques. Limiter les dissipations thermiques dans le limiteur électronique 2 de courant est d'autant plus important lorsque les commutateurs sont de petite taille (par exemple en technologie MEMS), car ceux-ci présentent un comportement résistif à l'état fermé. Une fois désactivé, le limiteur électronique 2 de courant est conçu pour avoir une résistance minimale de façon à ne pas perturber le passage du courant dans la charge C lorsque le commutateur 10 est fermé. D'autres matériaux comme le diamant, le nitrure de bore (BN), le nitrure d'aluminium (AIN) ou le nitrure de gallium (GaN) sont également parfaitement adaptés à l'électronique de puissance.

Un limiteur électronique 2 de courant en carbure de silicium présentant une surface inférieure à 10 mm² est apte à limiter le courant par exemple à 1/10^{ème} de sa valeur nominale.

Un limiteur de courant réalisé en carbure de silicium, par exemple sur la base d'un JFET, présente par exemple les spécifications électriques suivantes :
Tension nominale = 400 Vac
Intensité nominale = 2 Arms
Résistance du limiteur Rp à l'état passant, c'est-à-dire désactivé < à 100 mΩ
Surface du composant limiteur de courant en SiC < 10 mm².

A partir de cet exemple, pour obtenir une valeur seuil déterminée égale, par exemple à 0,2 A (pour des contacts en or), la résistance Rb du limiteur activé devra donc être d'au moins 2800 Ω (400√2/0,2 = 2828 Ω).

Il pourrait notamment être envisagé d'intégrer le limiteur électronique 2 de courant fabriqué par exemple sur la base d'un JFET en carbure de silicium et un ou plusieurs commutateurs 10 de courant fabriqués selon une technologie de type microsystèmes dans un même composant.

Selon un mode de réalisation particulier, de manière à pouvoir effectuer la limitation de courant souhaitée en fonction du type de commutateur de courant utilisé, les moyens de commande du limiteur électronique de courant sont aptes à faire varier la résistance du limiteur par exemple suivant une rampe déterminée.

Comme décrit précédemment, selon un mode de réalisation particulier, il peut également être envisagé d'annuler complètement le courant, avant l'ouverture du commutateur de courant, en bloquant le limiteur électronique 2 de courant. Cela revient à utiliser le limiteur électronique 2 de courant en mode interrupteur ou comme une diode. Le commutateur 10 sert alors à séparer les contacts pour obtenir une distance d'isolement suffisante. Placer le limiteur électronique de courant dans un état bloqué est nécessaire lorsque la charge est inductive.

## Revendications

1. Dispositif (1) de commutation de courant comportant au moins un commutateur (10, 10a, 10b, 10c, 10d, 10e) de courant pour commuter une charge électrique (C) dans un circuit électrique de puissance en courant alternatif et **caractérisé en ce qu'**il comporte également un limiteur électronique (2) de courant mis en série avec ledit commutateur (10) de courant et des moyens (20) de commande du limiteur électronique (2) de courant aptes à piloter l'activation ou la désactivation du limiteur électronique (2) de courant, ces moyens (20) de commande étant couplés au commutateur (10) de courant de sorte que les moyens (20) de commande activent le limiteur électronique (2) de courant afin d'obtenir lors de la commutation du commutateur (10) un courant ayant une valeur inférieure ou égale à une valeur seuil déterminée.

2. Dispositif (1) selon la revendication 1, **caractérisé en ce que** les moyens (20) de commande sont aptes à envoyer simultanément une commande d'activation au limiteur électronique (2) de courant et une commande de commutation au commutateur (10) de courant.

3. Dispositif (1) selon la revendication 1, **caractérisé en ce que** les moyens (20) de commande sont aptes à envoyer une commande de commutation au commutateur (10) de courant en différé par rapport à un envoi d'une commande d'activation du limiteur électronique (2) de courant.

4. Dispositif selon la revendication 3, **caractérisé en ce que** les moyens (20) de commande comportent un temporisateur (200) d'une durée déterminée correspondant à un intervalle de temps entre l'envoi de la commande d'activation au limiteur électronique (2) de courant et l'envoi de la commande de commutation au commutateur (10) de courant.

5. Dispositif selon l'une des revendications 1 à 4, **caractérisé en ce que** les moyens de commande sont aptes à envoyer une commande de désactivation au limiteur électronique (2) de courant après une durée déterminée réglée dans un temporisateur (200).

6. Dispositif selon l'une des revendications 1 à 5, **caractérisé en ce que** la valeur seuil est sensiblement égale à zéro.

7. Dispositif (1) selon l'une des revendications 1 à 6, **caractérisé en ce que** le limiteur électronique (2) de courant est fabriqué à partir d'un substrat adapté à l'électronique de puissance.

8. Dispositif (1) selon la revendication 7, **caractérisé en ce que** le substrat est en silicium.

9. Dispositif (1) selon la revendication 7, **caractérisé en ce que** le substrat est en carbure de silicium.

10. Dispositif selon la revendication 9, **caractérisé en ce que** le limiteur électronique de courant (2) est réalisé sur la base d'un JFET en carbure de silicium.

11. Dispositif (1) selon l'une des revendications 1 à 10, **caractérisé en ce que** le commutateur (10) de courant est fabriqué selon une technologie de type microsystèmes.

12. Dispositif (1) selon la revendication 1, **caractérisé en ce que** le commutateur (10) de courant fabriqué selon une technologie de type microsystèmes et le limiteur électronique (2) de courant fabriqué en carbure de silicium sont intégrés dans un seul et même composant.

13. Dispositif (1) selon l'une des revendications 1 à 12, **caractérisé en ce qu**'il comporte une pluralité de commutateurs (10a, 10b, 10c, 10d, 10e) de courant disposée en parallèle et couplée aux moyens (20) de commande du limiteur électronique (2) de courant.

## Claims

1. Device for switching current comprising at least one current switch for switching an electrical load in an A.C. electrical power circuit and wherein it also comprises an electronic current limiter placed in series with the said current switch and means of control of the electronic current limiter able to command the activation or the deactivation of the electronic current limiter, these means of control being coupled to the current switch so that the means of control activate the electronic current limiter so as to obtain during switching of the switch a current having a value below or equal to a determined threshold value.

2. Device according to Claim 1, wherein the means of control are able to simultaneously dispatch an activation command to the electronic current limiter and a switching command to the current switch.

3. Device according to Claim 1, wherein the means of control are able to dispatch a switching command to the current switch deferred with respect to a dispatch of a command for activation of the electronic current limiter.

4. Device according to Claim 3, wherein the means of control comprise a timer of a determined duration corresponding to an interval of time between the dispatch of the activation command to the electronic current limiter and the dispatch of the switching command to the current switch.

5. Device according to one of Claims 1 to 4, wherein the means of control are able to dispatch a deactivation command to the electronic current limiter after a determined duration set in a timer.

6. Device according to one of Claims 1 to 5, wherein the threshold value is substantially equal to zero.

7. Device according to one of Claims 1 to 6, wherein the electronic current limiter is fabricated from a substrate suitable for power electronics.

8. Device according to Claim 7, wherein the substrate is made of silicon.

9. Device according to Claim 7, wherein the substrate is made of silicon carbide.

10. Device according to Claim 9, wherein the electronic current limiter is produced on the basis of a JFET made of silicon carbide.

11. Device according to one of Claims 1 to 10, wherein the current switch is fabricated according to a technology of microsystems type.

12. Device according to Claim 1, wherein the current switch fabricated according to a technology of microsystems type and the electronic current limiter fabricated from silicon carbide are integrated into one and the same component.

13. Device according to one of Claims 1 to 12, wherein it comprises a plurality of current switches disposed in parallel and coupled to the means of control of the electronic current limiter.

## Patentansprüche

1. Stromschaltvorrichtung (1) mit mindestens einem Stromwahlschalter (10, 10a, 10b, 10c, 10d, 10e) zum Durchschalten einer elektrischen Last (C) in einer elektrischen Wechselstrom-Leistungsschaltung und **dadurch gekennzeichnet, dass** sie ebenfalls einen elektronischen Strombegrenzer (2), der mit dem Stromwahlschalter (10) in Reihe geschaltet ist, und Steuermittel (20) des elektronischen Strombegrenzers (2) aufweist, die in der Lage sind, die Aktivierung oder die Deaktivierung des elektronischen Strombegrenzers (2) zu steuern, wobei diese Steuermittel (20) mit dem Stromwahlschalter (10) gekoppelt sind, so dass die Steuermittel (20) den elektronischen Strombegrenzer (2) aktivieren, um bei der Durchschaltung des Wahlschalters (10) einen Strom zu erhalten, dessen Wert geringer als oder gleich einem bestimmten Schwellwert ist.

2. Vorrichtung (1) nach Anspruch 1, **dadurch gekennzeichnet, dass** die Steuermittel (20) in der Lage sind, gleichzeitig einen Aktivierungsbefehl an den elektronischen Strombegrenzer (2) und einen Durchschaltbefehl an den Stromwahlschalter (10) zu senden.

3. Vorrichtung (1) nach Anspruch 1, **dadurch gekennzeichnet, dass** die Steuermittel (20) in der Lage sind, einen Durchschaltbefehl an den Stromwahlschalter (10) zu senden, der bezüglich eines Sendens eines Aktivierungsbefehls des elektronischen Strombegrenzers (2) verzögert ist.

4. Vorrichtung nach Anspruch 3, **dadurch gekennzeichnet, dass** die Steuermittel (20) ein Verzögerungsglied (200) um eine bestimmte Dauer aufweisen, die einem Zeitintervall zwischen dem Senden des Aktivierungsbefehls an den elektronischen Strombegrenzer (2) und dem Senden des Durchschaltbefehls an den Stromwahlschalter (10) entspricht.

5. Vorrichtung nach einem der Ansprüche 1 bis 4, **dadurch gekennzeichnet, dass** die Steuermittel in der Lage sind, einen Deaktivierungsbefehl an den elektronischen Strombegrenzer (2) nach einer bestimmten Dauer zu senden, die in einem Verzögerungsglied (200) geregelt wird.

6. Vorrichtung nach einem der Ansprüche 1 bis 5, **dadurch gekennzeichnet, dass** der Schwellwert im Wesentlichen gleich Null ist.

7. Vorrichtung (1) nach einem der Ansprüche 1 bis 6, **dadurch gekennzeichnet, dass** der elektronische Strombegrenzer (2) ausgehend von einem Substrat hergestellt wird, das an die Leistungselektronik angepasst ist.

8. Vorrichtung (1) nach Anspruch 7, **dadurch gekennzeichnet, dass** das Substrat aus Silicium ist.

9. Vorrichtung (1) nach Anspruch 7, **dadurch gekennzeichnet, dass** das Substrat aus Siliciumcarbid ist.

10. Vorrichtung nach Anspruch 9, **dadurch gekennzeichnet, dass** der elektronische Strombegrenzer (2) auf der Basis eines JFET aus Siliciumcarbid hergestellt wird.

11. Vorrichtung (1) nach einem der Ansprüche 1 bis 10, **dadurch gekennzeichnet, dass** der Stromwahlschalter (10) gemäß einer Technologie vom Typ Mikrosysteme hergestellt wird.

12. Vorrichtung (1) nach Anspruch 1, **dadurch gekennzeichnet, dass** der gemäß einer Technologie vom Typ Mikrosysteme hergestellte Stromwahlschalter (10) und der aus Siliciumcarbid hergestellte elektronische Strombegrenzer (2) in ein einziges Bauteil integriert werden.

13. Vorrichtung (1) nach einem der Ansprüche 1 bis 12, **dadurch gekennzeichnet, dass** sie mehrere Stromwahlschalter (10a, 10b, 10c, 10d, 10e) aufweist, die parallel angeordnet und mit den Steuermitteln (20) des elektronischen Strombegrenzers (2) gekoppelt sind.
